# EUROPÄISCHE PATENTSCHRIFT

(11) **EP 1 327 769 B1**
(45) Veröffentlichungstag und Bekanntmachung des Hinweises auf die Patenterteilung: **12.04.2006**
(21) Anmeldenummer: 03000240.6
(22) Anmeldetag: 08.01.2003
(51) Int. Cl.: F02M 25/07

(54) **Brennkraftmaschine mit Abgasrückführung**
Internal combustion engine with exhaust gas recirculation
Moteur à combustion interne avec recirculation de gaz d'échappement

(30) Priorität: 15.01.2002 DE 10201122
(43) Veröffentlichungstag der Anmeldung: 16.07.2003
(73) Patentinhaber: DEUTZ Aktiengesellschaft, 51063 Köln (DE)
(72) Erfinder: Beberdick, Wolfgang, 51377 Leverkusen (DE)

(56) Entgegenhaltungen:
- EP-A- 1 069 301
- EP-A- 1 154 144
- DE-A- 19 736 500
- DE-A- 19 853 455
- DE-A- 19 858 918

## Beschreibung

Die Erfindung betrifft eine Brennkraftmaschine mit einem Kurbelgehäuse, in dem eine Kurbelwelle drehbar gelagert ist, an der zumindest ein einen Kolben tragendes Pleuel angelenkt ist, wobei der Kolben in einem von einem Zylinderkopf unter Bildung eines Arbeitsraums abgedeckten Zylinder bewegbar ist und dem Arbeitsraum über Gaswechseleinrichtungen Frischgas aus einer Frischgasleitung zuführbar sowie Abgas in eine Abgasleitung abführbar ist und wobei die Abgasleitung und die Frischgasleitung über eine luftgekühlte Rückführleitung verbunden sind, die in einem Teilbereich als Luft-Abgas-Wärmetauscher ausgebildet direkt an der Brennkraftmaschine angeordnet ist.

Eine derartige Brennkraftmaschine ist aus der EP 1 154 144 A1 bekannt. Diese Brennkraftmaschine verfügt über eine Rückführleitung, die die Abgasleitung und die Frischgasleitung der Brennkraftmaschine über ein Ventil gesteuert verbindet. Die Besonderheit dieser Rückführleitung ist die Integration dieser Leitung direkt in dem Zylinderkopf der Brennkraftmaschine. Dabei wird die Rückführleitung an einer Stirnseite des als Querstromkopf ausgebildeten Zylinderkopfs angeordnet und weist auf der Außenseite Kühlrippen zur Vergrößerung der Wärmeübergangsfläche auf, während die Rückführleitung auf der den Gaswechselkanälen des benachbarten Zylinders zugewandten Seite an einen flüssigkeitsgekühlten Kühlraum angrenzt.

Der Erfindung liegt die Aufgabe zugrunde, die Kühlung der Rückführleitung zu verbessern.

Diese Aufgabe wird dadurch gelöst, dass der Luft-Abgas-Wärmetauscher von einem vorhandenen Kühlluftstrom der Brennkraftmaschine durchströmt ist, der von einem in die Brennkraftmaschine integrierten Kühlluftgebläse_ gefördert wird. Durch diese Ausbildung kann ohne einen wesentlichen Mehraufwand und ohne wesentliche Änderungen an der Brennkraftmaschine eine intensive Kühlung erreicht werden. Dabei wird der Kühlluftstrom von einem in die Brennkraftmaschine integrierten Kühlluftgebläse gefördert. Ein solches Kühlluftgebläse ist, insbesondere bei einer luft- und/oder ölgekühlten Brennkraftmaschine vorhanden, sodass erfindungsgemäß nur der zusätzliche Luft-Abgas-Wärmetauscher bereitgestellt und eingebaut werden. Dabei kann hier wieder auf grundsätzlich bekannte und vorhandene Luft-Abgas-Wärmetauscher zurückgegriffen werden.

In weiterer Ausgestaltung der Erfindung ist der Luft-Abgas-Wärmetauscher im Abluftstrom des Brennkraftmaschinen-Kühlsystems angeordnet. Dabei ist wiederum in weiterer Ausgestaltung vorgesehen, dem Luft-Abgas-Wärmetauscher entlang zumindest eines Teils des Zylinderkopfs der Brennkraftmaschine anzuordnen, wobei zwischen dem Luft-Abgas-Wärmetauscher und dem Zylinderkopf ein Luft-Flüssigkeits-Wärmetauscher für die öl- oder luftgekühlte Brennkraftmaschine angeordnet ist. Dabei ist es weiterhin so, dass das Kühlluftgebläse den Kühlluftstrom entlang des Zylinderkopfs und/oder durch einen Teil des Zylinderkopfs hindurch fördert, wobei ein Teilstrom der geförderten Kühlluft zunächst durch den Luft-Flüssigkeits-Wärmetauscher und anschließend durch den Luft-Abgas-Wärmetauscher gefördert wird. Hierbei braucht - wenn überhaupt - nur die Förderleistung des Kühlluftgebläses an den geringfügig erhöhten Strömungswiderstand durch den zusätzlichen Luft-Abgas-Wärmetauscher angepasst zu werden.

Weitere vorteilhafte Ausgestaltungen der Erfindung sind der Zeichnungsbeschreibung zu entnehmen, in der ein in der Figur dargestellten Ausführungsbeispiel der Erfindung näher beschrieben ist.

Die einzige Figur zeigt eine erfindungsgemäß ausgestaltete Brennkraftmaschine, die eine selbstzündende, vierzylindrige Brennkraftmaschine ist. Die Brennkraftmaschine weist ein Kurbelgehäuse 1 auf, das nach unten von einer Ölwanne 2 begrenzt wird. In dem Kurbelgehäuse 1 ist eine Kurbelwelle gelagert, an der vier Pleuel angelenkt sind, die entsprechend vier Kolben tragen. Die Kolben sind in Zylindern, die Bestandteil des Kurbelgehäuses sind, bewegbar und zwischen den Kolben und einem die Zylinder abdeckenden Zylinderkopf ist ein jeweils ein Arbeitsraum gebildet. Dem Arbeitsraum ist über eine Gaswechseleinrichtung in Form von zumindest einem Einlassventil Frischgas (Brennluft) aus einer Frischgasleitung in Form einer Ansaugleitung oder Ladeluftleitung 3 zuführbar sowie Abgas ist über zumindest ein Auslassventil in eine unter der Ladeluftleitung 3 angeordnete Abgasleitung abführbar.

Die Kurbelwelle treibt über einen hinter einem Schutzgehäuse 4 angeordneten Zahnriemen eine Nockenwelle an, die die Betätigungsnocken für die Gaswechseleinrichtungen und Nocken für Einspritzpumpenelemente trägt, wobei die Einspritzpumpenelemente in etwa parallel zu den einzelnen Zylindern hinter einer Abdeckhaube 5 angeordnet sind. Diese Einspritzpumpenelemente sind über kurze Einspritzleitungen mit in dem Zylinderkopf angeordneten Einspritzventilen, die in die einzelnen Arbeitsräume hineinragen, verbunden.

Vor dem Schutzgehäuse 4 ist auf der Kurbelwelle ein Keilriemenrad 6 montiert, das über einen Keilriemen 7 ein Kühlluftgebläse 8 antreibt. In das Kühlluftgebläse 8 ist eine Lichtmaschine integriert.

Unterhalb der Abdeckhaube 5 sind an der Kurbelgehäusewand verschiedene Ölanschlüsse 9 (beispielsweise für einen Fahrzeuginnenraum-Wärmetauscher) sowie ein Ölfilter 10 angeordnet. Seitlich neben den Ölanschlüssen 9 ist ein Kraftstofffilter 11 und davorliegend ein Öleinfüllstutzen 12 sowie ein Ölpeilstab 13 angeordnet.

Die dargestellte Brennkraftmaschine ist öl-/luftgekühlt und das Kühlluftgebläse 8 fördert die Kühlluft entlang der Zylinderreihe und entlang dem Zylinderkopf. Ein Teilstrom der geförderten Kühlluft wird durch einen im Bereich des Zylinderkopfs angeordneten Luft-Öl-Wärmetauscher geleitet, wobei oberhalb dieses Wärmetauschers ein Luft-Abgas-Wärmetauscher 14 angeordnet ist, durch den die Kühlluft ebenfalls hindurchströmt und nach oben in die Umgebung austritt. Der Luft-Abgas-Wärmetauscher weist Endkästen 15a, 15b auf, wobei der Endkasten 15a über eine Leitung 16 mit der Ladeluftleitung 3 verbunden ist. Diese Leitung 16 und der Luft-Abgas-Wärmetauscher 14 insgesamt sind ein Teil einer Abgasrückführleitung, wobei der Endkasten 15b mit der Abgasleitung über ein Regelventil verbunden ist. Das Abgas strömt folglich über den Endkasten 15b in den Luft-Abgas-Wärmetauscher 14, wird gekühlt, und gelangt über den Endkasten 15a und die Leitung 16 in die Ladeluftleitung 3. Diese Ausbildung und Anordnung des Luft-Abgas-Wärmetauschers 14 an dem Zylinderkopf oberhalb des Luft-Flüssigkeits-Wärmetauschers stellt eine sehr kompakte Ausbildung dar, die die äußeren Abmessungen der Brennkraftmaschine nicht oder nur unwesentlich beeinflusst. Es ist im Rahmen der Erfindung auch vorgesehen, den Luft-Abgas-Wärmetauscher neben dem Luft-Flüssigkeits-Wärmetauscher innerhalb der vorhandenen zylinderkopfseitigen Außenkonturen der Brennkraftmaschine anzuordnen.

## Patentansprüche

1. Brennkraftmaschine mit einem Kurbelgehäuse (1), in dem eine Kurbelwelle drehbar gelagert ist, an der zumindest ein einen Kolben tragendes Pleuel angelenkt ist, wobei der Kolben in einem von einem Zylinderkopf unter Bildung eines Arbeitsraums abgedeckten Zylinder bewegbar ist und dem Arbeitsraum über Gaswechseleinrichtungen Frischgas aus einer Frischgasleitung zuführbar sowie Abgas in eine Abgasleitung abführbar ist und wobei die Abgasleitung und die Frischgasleitung über eine luftgekühlte Rückführleitung verbunden sind, die in einem Teilbereich als Luft-Abgas-Wärmetauscher (14) ausgebildet direkt an der Brennkraftmaschine angeordnet ist,
**dadurch gekennzeichnet, dass** der Luft-Abgas-Wärmetauscher (14) von einem vorhandenen Kühlluftstrom der Brennkraftmaschine durchströmt ist, der von einem in die Brennkraftmaschine integrierten Kühlluftgebläse (8) gefördert wird.

2. Brennkraftmaschine nach Anspruch 1,
**dadurch gekennzeichnet, dass** der Luft-Abgas-Wärmetauscher (14) im Abluftstrom des Brennkraftmaschinen-Kühlsystems angeordnet ist.

3. Brennkraftmaschine nach einem der vorherigen Ansprüche,
**dadurch gekennzeichnet, dass** die Brennkraftmaschine luft- und/oder ölgekühlt ist.

4. Brennkraftmaschine nach einem der vorherigen Ansprüche,
**dadurch gekennzeichnet, dass** der Luft-Abgas-Wärmetauscher (14) entlang zumindest eines Teils des Zylinderkopfs der Brennkraftmaschine angeordnet ist

5. Brennkraftmaschine nach Anspruch 4,
**dadurch gekennzeichnet, dass** zwischen dem Luft-Abgas-Wärmetauscher (14) und dem Zylinderkopf ein Luft-Flüssigkeits-Wärmetauscher für öl- und/oder luftgekühlte Brennkraftmaschinen ist.

## Claims

1. Internal combustion engine having a crankcase (1) in which is rotatably mounted a crankshaft to which at least one piston-carrying connecting rod is coupled, the piston being moveable in a cylinder which is covered by a cylinder head so as to form a working space, it being possible by means of gas exchange devices for fresh gas to be fed to the working space from a fresh gas line and for exhaust gas to be discharged from the working space into an exhaust gas line, and the exhaust gas line and the fresh gas line being connected by means of an air-cooled recirculation line, a portion of which is embodied as an air/exhaust gas heat exchanger (14) arranged directly on the internal combustion engine, **characterized in that** an existing cooling air stream of the internal combustion engine, which cooling air stream is supplied by a cooling air fan (8) which is integrated in the internal combustion engine, flows through the air/exhaust gas heat exchanger (14).

2. Internal combustion engine according to Claim 1,
**characterized in that** the air/exhaust gas heat exchanger (14) is arranged in the discharge air stream of the internal combustion engine cooling system.

3. Internal combustion engine according to one of the preceding claims,
**characterized in that** the internal combustion engine is air-cooled and/or oil-cooled.

4. Internal combustion engine according to one of the preceding claims,
**characterized in that** the air/exhaust gas heat exchanger (14) is arranged along at least part of the cylinder head of the internal combustion engine.

5. Internal combustion engine according to Claim 4,
**characterized in that** an air/liquid heat exchanger for oil-cooled and/or air-cooled internal combustion engines is between the air/exhaust gas heat exchanger (14) and the cylinder head.

## Revendications

1. Moteur à combustion interne comprenant un carter de manivelle (1), dans lequel est logé à rotation un vilebrequin sur lequel au moins une bielle portant un piston est articulée, le piston étant mobile dans un cylindre recouvert d'une culasse avec formation d'un volume de travail, et du gaz frais pouvant être amené depuis une conduite de gaz frais au volume de travail par des organes de changement de gaz et les gaz d'échappement pouvant être évacués par une conduite de gaz d'échappement, et la conduite de gaz d'échappement et la conduite de gaz frais étant reliées par une conduite de recirculation refroidie à l'air qui, conformée dans une zone partielle comme échangeur de chaleur air/gaz d'échappement (14), est disposée directement sur le moteur à combustion interne, **caractérisé en ce que** l'échangeur de chaleur air/gaz d'échappement (14) est parcouru par un flux existant d'air de refroidissement du moteur à combustion interne, qui est refoulé par un ventilateur d'air de refroidissement (8) intégré dans le moteur à combustion interne.

2. Moteur à combustion interne selon la revendication 1, **caractérisé en ce que** l'échangeur de chaleur air/gaz d'échappement (14) est disposé dans le flux d'air de sortie du système de refroidissement du moteur à combustion interne.

3. Moteur à combustion interne selon l'une quelconque des revendications précédentes, **caractérisé en ce que** le moteur à combustion interne est refroidi à l'air et/ou à l'huile.

4. Moteur à combustion interne selon l'une quelconque des revendications précédentes, **caractérisé en ce que** l'échangeur de chaleur air/gaz d'échappement (14) est disposé le long d'au moins une partie de la culasse du moteur à combustion interne.

5. Moteur à combustion interne selon la revendication 4, **caractérisé en ce qu'**un échangeur de chaleur air/liquide pour moteurs à combustion interne refroidis à l'huile et/ou à l'air se trouve entre l'échangeur de chaleur air/gaz d'échappement (14) et la culasse.
